# FASCICULE DE BREVET EUROPEEN

(11) **EP 0 524 120 B1**
(45) Date de publication et mention de la délivrance du brevet: **01.04.1998**
(21) Numéro de dépôt: 92450009.3
(22) Date de dépôt: 15.07.1992
(51) Int. Cl.: B22C 5/08

(54) **Procédé et dispositif de recyclage en continu de sable de fonderie lié à de la résine**
Verfahren und Vorrichtung zur kontinuierlichen regenerieren von harzgebundem Giessereisand
Process and apparatus for continuously recycling resin-bonded foundry sand

(30) Priorité: 16.07.1991 FR 9109207
(43) Date de publication de la demande: 20.01.1993
(73) Titulaire: Pena, Pierre, F-33700 Beutre Merignac (FR)
(72) Inventeur: Pena, Pierre, F-33700 Beutre Merignac (FR)
(74) Mandataire: Trolliet, Jean-Claude

(56) Documents cités:
- FR-A- 2 564 951
- US-A- 3 640 849
- US-A- 3 686 034
- JAPS, Japanese Abstracts, Office Japonaise de Brévets, Tokyo, JP Date abregé: 22.03.86 & JP60216950 (NIHON KOUKAN KEISHYU K.K.) 30 Octobre 1985
- PATENT ABSTRACTS OF JAPAN vol. 4, no. 72 (M-13)(554) 27 Mai 1980 & JP-A-55 035 874 (NAKAWAGA TEKKOSHO K.K.) 13 Mars 1980

## Description

La présente invention concerne un procédé et un dispositif permettant de recycler en continu le sable de fonderie lié à de la résine telle que phénolique ou furannique ayant servi à la réalisation de moules.

On connaît en fonderie, la réalisation de moules au moyen d'un modèle que l'on empreind dans un sable, ledit sable étant lié avec de la résine telle que phénolique ou furannique, une fois que la ou les pièces moulées sont réalisées, l'amalgame sable et résine est broyé ou cassé puis évacué vers une décharge car non réutilisable en l'état ce qui grève le coût de production car il est nécessaire dans la plupart des cas de dédommager la décharge.

On connaît aussi par le brevet US 3 686 034, sur lequel les préambules des revendications 1 et 2 sont basés, l'épuration de sable de fonderie ayant une couche carbonée par dispersion du sable au travers de grilles de différentes dimensions disposées de manière décalée verticalement de sorte à soumettre et exposer les particules de sable à la chaleur radiante et oxygénée lors de leur passage dans lesdites ouvertures.

Par le brevet JP 60216950 on connaît le reconditionnement de sable de fonderie par brûlage du sable dans lequel est adjoint au préalable un combustible, le mélange sable-combustible est fluidifié par insufflation d'air à température de calcination.

Ces procédés de recyclage sont valables pour certaines catégories de sable et liant mais ne le sont pas pour des liants tels que résine phénolique ou furannique.

L'invention a pour but de pallier aux inconvénients précédemment exposés.

L'invention a pour objet un procédé et un dispositif permettant le recyclage en continu de sable de fonderie lié avec de la résine phénolique ou furannique ayant servi à la réalisation de moules, lesdits procédé et dispositif étant caractérisés en ce que, aprés broyage et mélange de l'amalgame de sable et résine avec un carburant liquide ou solide, ledit mélange est déversé sur une couche de mélange en combustion contenu dans une trémie-four, dont ladite combustion est favorisée par une insufflation d'oxygène en partie basse de la trémie-four au travers du sable épuré de sorte à répartir de manière uniforme ledit oxygène dans la masse du mélange afin de faire progresser régulièrement de manière ascensionnelle ladite combustion, le sable carbonisé et épuré étant récupéré en partie basse de la trémie en une seule opération ou au fur et à mesure de son épuration, le chargement de la trémie-four en mélange étant effectué en masse ou progressivement en continu.

Selon un aménagement conforme au procédé en fond de trémie-four est disposée une grille de retenue du mélange présentant des évidements et sous laquelle est disposée une seconde grille de retenue présentant des ouvertures permettant l'écoulement du sable épuré par la carbonisation progressive ascensionnelle au dessus de la grille supérieure, carbonisation favorisée par insufflation d'oxygène sur le pourtour de la trémie en partie basse des grilles au travers de piquages ou au moyen de rampes horizontales linéaires ou circulaires dont les buses sont orientées vers le fond, ledit oxygène insufflé se répartissant de manière uniforme dans la masse de sable épuré jusqu'au niveau de la couche en combustion, le sable épuré étant extrait progressivement ou en masse.

Selon une autre réalisation, la trémie-four comporte un fond conique doté en sa partie centrale d'une trappe mobile pour l'extraction du sable épuré, sur le pourtour de la trappe mais de manière décalée est disposée à l'intérieur de la trémie, au moins une rampe horizontale circulaire de diffusion d'oxygène,ou une ou plusieurs rampes horizontales linéaires, rampes dont les buses sont orientées vers le fond, l'oxygène insufflé étant réparti de manière uniforme dans la masse du sable épuré jusqu'au niveau de combustion ascensionnelle, le sable épuré de la trémie étant extrait progressivement ou en masse.

D'autres caractéristiques et avantages de l'invention ressortiront plus clairement de la description qui va suivre faite en regard des dessins joints donnés à titre d'exemple non limitatif, où :
- la figure 1 est une trémie-four en coupe dotée de grilles de retenue et de piquages d'insufflation d'oxygène,
- la figure 2, une variante de trémie-four en coupe, sans grilles de retenue, ayant une rampe horizontale circulaire d'insufflation d'oxygène,
- la figure 3, une vue en coupe d'une trémie-four montrant des rampes horizontales linéaires d'insufflation d'oxygène,
- la figure 4, une vue en coupe d'une trémie-four montrant une rampe horizontale et circulaire d'insufflation d'oxygène.

Telle que représentée figure 1, la trémie-four 18 se compose d'une virole 1 prolongée en sa partie basse par un cône 2 de récupération sur le pourtour duquel des piquages 3 sont réalisés pour raccorder les canalisations d'amenée d'oxygène, au-dessus du cône 2 est maintenue une grille horizontale 4 de retenue permettant l'écoulement du sable une fois épuré, de manière décalée est disposée une grille horizontale 5 de retenue, cette dernière permettant de retenir le mélange sable, résine et carburant 19 durant la carbonisation, l'espace 6 compris entre les grilles 4 et 5 permettant de recevoir les éléments d'allumage, tel que bois introduit au travers d'une trappe 7, en partie supérieure de la virole 1 une collerette 8 est aménagée permettant la canalisation des gaz de carbonisation, cette dernière étant activée au moyen de l'insufflation de l'oxygène en partie basse, lesdits gaz canalisés passant au travers d'une évacuation 9 sont selon leur nature libérés en air libre ou subissent une condensation en série afin de récupérer les condensats.

Au fur et à mesure de l'épuration du mélange sable, résine et carburant, le sable passant au travers des grilles 4 et 5 est recueilli dans le cône 2 du fond de trémie et évacué au travers d'une vanne 11 et éventuellement récupéré par un transporteur non représenté.

Telle que représentée figure 2, la trémie-four 12 comporte une virole 13, prolongée en sa partie basse par un cone 14 au centre duquel est aménagée une trappe ou vanne 15 pour l'évacuation du sable épuré de manière connue comme précédemment décrit, progressivement ou en masse, sur le pourtour de la trappe ou vanne 15 est disposée de manière décalée une rampe horizontale circulaire 16 d'insufflation d'oxygène, les buses 17 étant orientées vers le fond 14, l'oxygène insufflé étant réparti dans la masse du sable épuré jusqu'à la couche du mélange en combustion 20, ladite combustion s'effectuant de manière ascensionnelle, le chargement en masse ou progressif de la trémie en mélange est effectué aprés enlévement en masse ou progressif du sable épuré sur une couche 20 dudit mélange en combustion, ladite trémie 12 étant aménagée comme pour la trémie représentée figure 1 d'une collerette 8 pour récupérer les gaz de carbonisation et d'une évacuation 9 des gaz.

Telles que représentées figures 3 et 4, les trémies-four 12 ou 18 peuvent être indifféremment équipées pour l'insufflation d'oxygène selon la catégorie de sable à épurer de rampes horirontales linéaires 21 représentées figure 3 ou circulaires 16 représentées figure 4, quelque soit le genre de trémie-four l'insufflation pouvant être réalisée au travers de piquages 3 représentés figure 1.

## Revendications

1. Procédé de recyclage en continu de sable de fonderie lié à de la résine phénolique ou furannique ayant servi à la réalisation de moules, defini en ce que après broyage et mélange de l'amalgame sable-résine avec un carburant liquide ou solide, le mélange est déversé sur une couche de mélange en combustion contenu dans une trémie-four (12, 18), ladite combustion étant favorisée par une insufflation d'oxygène en partie basse de la trémie-four (12, 18) au travers du sable épuré répartissant de manière uniforme ledit oxygène dans la masse du mélange faisant progresser régulièrement de manière ascensionnelle ladite combustion.

2. Dispositif de recyclage en continu selon le procédé de sable de fonderie lié à de la résine phénolique ou furannique ayant servi à la réalisation des moules comportant une trémie-four (18) composée d'une virole supérieure (1) prolongée en sa partie basse par un cône (2) en la partie supérieure duquel des piquages (3) sont réalisés pour être raccordés à des canalisations d'amenée d'oxygène et en dessus desquels est maintenue une grille horizontale (4) de retenue ainsi que de manière décalée une seconde grille horizontale de retenue (5) sur laquelle repose le mélange durant la carbonisation avivée par insufflation d'oxygène, en partie supérieure de la virole (1) une collerette (8) est aménagée pour permettre la canalisation des gaz de carbonisation qui passent au travers d'une évacuation (9).

3. Dispositif de recyclage en continu de sable de fonderie selon la revendication 2 caractérisé en ce que les grilles (4, 5) présentent des ouvertures différentes, la grille (5) des ouvertures permettant le suspens du mélange durant la carbonisation et la grille (4) l'écoulement du sable une fois le mélange épuré par carbonisation.

4. Dispositif de recyclage en continu de sable de fonderie selon la revendication 2 caractérisé en ce que les gaz de carbonisation canalisés par la collerette (8) passant au travers d'une évacuation (9) sont libérés selon leur nature en air libre ou subissent une condensation en série afin de récupérer les condensats.

5. Dispositif de recyclage en continu de sable de fonderie selon la revendication 2 caractérisé en ce que dans l'espace (6) compris entre les grilles (4, 5) sont disposés les éléments d'allumage tel que bois introduit au travers d'une trappe (7).

6. Dispositif de recyclage en continu de sable de fonderie selon la revendication 2 caractérisé en ce que selon une variante la trémie-four (12, 18) comporte intérieurement au-dessus de la trappe (11,15) d'évacuation du sable épuré et sur le pourtour de ladite trappe (11, 15) de manière décalée, au moins une rampe circulaire (16) d'insufflation d'oxygène dont les buses (17) sont orientées vers le fond (2, 14).

7. Dispositif de recyclage en continu de sable de fonderie selon la revendication 2 caractérisé en ce que, selon une variante, la trémie-four (12, 18) comporte intérieurement de manière décalée du fond (2, 14) des rampes horizontales linéaires (21) d'insufflation d'oxygène.

8. Dispositif de recyclage en continu de sable de fonderie selon la revendication 2 caractérisé en ce que l'oxygène dirigé au travers des piquages (3) ou rampes (16, 21) est insufflé au travers du sable épuré favorisant sa répartition dans la masse du mélange en combustion.

## Claims

1. A process of in-line recycling of foundry sand bonded to phenolic or furan resin which has been used to form moulds, defined whereby - after crushing and mixing the sand-resin amalgam with a liquid or solid fuel - the mixture is tipped onto a mixing bed in combustion contained within a bunker furnace (12, 18), with the said combustion being quickened by an inflow of oxygen in the lower part of the bunker furnace (12, 18) through scrubbed sand distributing the said oxygen in a uniform manner through the mixture mass making the said combustion progress regularly in an upwards direction.

2. An in-line recycling system depending on the process of foundry sand bonded to phenolic or furan resin which has been used to form moulds comprising a bunker furnace (18) composed of an upper ferule (1) prolonged at its lower part by a cone (2) in the upper part of which branch spurs (3) are arranged for connection to oxygen inlet piping and above which is located a horizontal holding grate (4) and also a second offset horizontal holding grate (5) on which the mixture rests during carbonisation quickened by an inflow of oxygen, on the upper part of the ferrule (1) is a flange (8) to enable the channeling of the carbonisation gases passing through a sink (9).

3. An in-line recycling system of foundry sand according to claim 2 characterised by the fact that grates (4, 5) have different openings, grate (5) has openings which enable the mixture to be suspended during carbonisation and grate (4) has openings which allow for the sand to flow out once the mixture has been scrubbed by carbonisation.

4. An in-line recycling system of foundry sand according to claim 2 characterised by the fact that the carbonisation gases channelled by flange (8) passing through a sink (9) are either released into the open air or undergo series condensation in order to recover the condensates, depending on their nature.

5. An in-line recycling system of foundry sand according to claim 2 characterised by the fact that in the space (6) bounded by the grates (4, 5) are arranged ignitors such as wood, which are introduced through a chute (7).

6. An in-line recycling system of foundry sand according to claim 2 characterised by the fact that in an alternative model, above the sink vent (11, 15) the bunker furnace (12, 18) contains within it some scrubbed sand and on the periphery of the said vent (11, 15) is offset at least one circular oxygen inflow boom (16) on which the nozzles (17) are directed downwards (2, 14).

7. An in-line recycling system of foundry sand according to claim 2 characterised by the fact that in an alternative model, the bunker furnace (12, 18) contains within it some horizontal linear oxygen inflow booms (21) offset from the bottom (2, 14).

8. An in-line recycling system of foundry sand according to claim 2 characterised by the fact that the oxygen directed through the branch pipes (3) or booms (16, 21) is blown through the scrubbed sand which facilitates its distribution through the mass of mixture in combustion.

## Patentansprüche

1. Ununterbrochenes Recyclingverfahren von mit Phenol- oder Furanharz verbundenem Gießereisand, der zur Bildung von Spritzformen gedient hat, welches dadurch definiert wird - daß nach Zerkleinerung und Mischung des Amalgams Sand-Harz mit einem flüssigen oder festen Brennstoff - die Mischung auf eine verbrennende Schicht der Mischung in einen Ofentrichter (12, 18) geschüttet wird, wobei diese Verbrennung durch ein Sauerstoffeinblasen im unteren Teil des Ofentrichters (12, 18) durch den gereinigten Sand gefördert wird, welcher den genannten Sauerstoff gleichmäßig in der Mischungsmasse verteilt und sich die erwähnte Verbrennung regelmäßig nach oben ausbreitet.

2. Vorrichtung zum ununterbrochenen Recycling gemäß des Verfahrens von mit Phenol- oder Furanharz verbundenem Gießereisand, der zur Bildung von Formen gedient hat, die einen Ofentrichter (18) mit einer oberen Mantel (1) hat, der in seinem unteren Teil durch einen Konus (2) fortgesetzt ist, in dessen Oberteil Rohrstutzen (3) zum Anschließen von Sauerstoffeinblaseleitungen realisiert sind und oberhalb von diesen ein waagrechtes Rückhalterost (4) (Rechen) sowie versetzt ein zweites waagrechtes Rückhalterost (5) gehalten wird, auf dem die Mischung während der durch Sauerstoffeinblasen angefachten Karbonisation ruht, wobei im oberen Teil des Mantels (1) ein Innenbord (8) angebracht ist, um die Führung der durch einen Abzug (9) geleiteten Karbonisationsgase zu gestatten.

3. Vorrichtung zum ununterbrochenen Recycling gemäß des Verfahrens mit Gießereisand nach Patentanspruch 2, dadurch gekennzeichnet, daß die Roste (4, 5) unterschiedliche Öffnungen haben, wobei das Rost der Öffnungen (5) das Halten der Mischung während der Karbonisation und der Rechen (4) die Entleerung des Sands ermöglicht, wenn die Mischung durch Karbonisation gereinigt ist.

4. Vorrichtung zum ununterbrochenen Recycling gemäß des Verfahrens mit Gießereisand nach Patentanspruch 2, dadurch gekennzeichnet, daß die durch den Innenbord (8) kanalisierten durch einen Abzug (9) geführten Karbonisationsgase ihrer Natur gemäß in die freie Umgebungsluft abgegeben oder ein reihenweises Kondensieren durchmachen, um die Kodensate zurückzugewinnen.

5. Vorrichtung zum ununterbrochenen Recycling gemäß des Verfahrens mit Gießereisand nach Patentanspruch 2, dadurch gekennzeichnet, daß im Raum (6) zwischen den Rosten (4, 5) Brennstoffe wie Holz angeordnet sind, die durch eine Falle (7) eingeführt werden.

6. Vorrichtung zum ununterbrochenen Recycling gemäß des Verfahrens mit Gießereisand nach Patentanspruch 2, dadurch gekennzeichnet, daß gemäß einer Variante der Ofentrichter (12, 18) innen oberhalb der Entleerungsfalle (11, 15) des gereinigten Sands und um die besagte Falle (11, 15) herum versetzt wenigstens eine kreisförmige Sauerstoffeinblaseleitung (16) angeordnet ist, deren Gebläse (17) zum Boden (2, 14) gerichtet sind.

7. Vorrichtung zum ununterbrochenen Recycling gemäß des Verfahrens mit Gießereisand nach Patentanspruch 2, dadurch gekennzeichnet, daß gemäß einer Variante der Ofentrichter (12, 18) innen versetzt vom Boden (2, 14) angeordnete waagrechte lineare Sauerstoffeinblaseleitungen (21) hat.

8. Vorrichtung zum ununterbrochenen Recycling gemäß des Verfahrens mit Gießereisand nach Patentanspruch 2, dadurch gekennzeichnet, daß der Sauerstoff durch die Rohrstutzen (3) oder Leitungen (16, 21) durch den gereinigten Sand eingeblasen wird, was seine Verteilung in der brennenden Masse der Mischung fördert.
